# DEMANDE DE BREVET EUROPEEN

(11) **EP 2 708 164 A1**
(43) Date de publication de la demande: **19.03.2014**
(21) Numéro de dépôt: 12197250.9
(22) Date de dépôt: 14.12.2012
(51) Int. Cl.: A47F 5/08

(54) **Présentoir**

(30) Priorité: 14.12.2012 FR 1161617
(71) Demandeur: Passat, 95610 Eragny sur Oise (FR)
(72) Inventeur: Gras, Ludovic, 59212 Wignehies (FR); Baumann, Philippe, 92370 Chaville (FR)
(74) Mandataire: Laget, Jean-Loup

(57) **Abrégé**

Le présentoir comporte une crémaillère (2) pourvue de trous d'accrochage (3) de moyens de présentation d'articles. Il comporte en outre des moyens de fixation (5) de la crémaillère (2) en position verticale sur un support. Les moyens de fixation (5) comportent des aimants permanents disposés aux extrémités opposées de la crémaillère (2) et aptes à fixer la crémaillère sur un support en ferrométal ou comportant un habillage en ferrométal. Les aimants (5) sont fixés sur la crémaillère (2) de manière amovible par vissage dans un trou taraudé (6) prévu à l'arrière de la crémaillère

## Description

La présente invention concerne un présentoir destiné à être utilisé sur un lieu de vente pour la présentation d'articles.

Dans les grandes surfaces offrant une multitude d'articles différents, les articles sont regroupés par catégorie dans des rayons comme par exemple électricité, outillage, papeterie, vêtements, chaussures, produits alimentaires etc. Ce dernier rayon est par ailleurs divisé en plusieurs sections spécialisées, comme par exemple fruit et légumes, charcuterie, poissonnerie, laiterie, boissons etc.

Depuis un certain temps, il est devenu courant dans les grandes surfaces de pratiquer le « cross merchandising » ou vente croisée afin de stimuler la vente de certains produits à des emplacements où ils ne se trouvent pas normalement. Le client est attiré par une association d'idées portant sur des produits complémentaires à ceux auxquels il porte un intérêt dans un moment donné. Il s'agit par exemple d'un client qui se trouve un rayon de vin et il se voit proposer en même temps des tire-bouchons exposés sur un présentoir placé dans ce rayon. Une autre association peut par exemple être des casse-noisettes dans un rayon qui propose des noix, ou bien du cirage ou chaussettes dans un rayon de chaussure.

On connaît des présentoirs comportant une structure composée de fils métalliques horizontaux et verticaux et portant plusieurs niveaux de broches fixées à demeure ou amovibles pour y accrocher des articles, habituellement en emballage « blister ». La structure comporte une tige centrale métallique pour être fixée par exemple sur un support tel qu'un montant d'étagère, après y avoir percé des trous de fixation. Cela constitue un inconvénient, surtout puisque les présentoirs utilisés pour la vente croisée doivent être facilement déplaçables pour être utilisés à des endroits différents en fonction des articles concernés. En outre, ces présentoirs sont encombrants et contraignants.

Il existe également des présentoirs sous forme de crémaillère comportant des perçages de fixation de broches. La crémaillère est à l'arrière pourvue de moyens de fixation du type serre-joint pour être fixée par exemple à une des extrémités latérales d'une étagère. Cependant, ces présentoirs ne peuvent pas être fixés sur des surfaces verticales lisses et sont par conséquent limités dans leur utilisation.

Un présentoir connu souvent utilisé dans la vente croisée comporte une crémaillère en matière plastique. La crémaillère est constituée pour une bande dans laquelle une rangée de découpes en V est effectuée. Les sommets de ces découpes sont dirigés vers le haut. Cette crémaillère est à son extrémité haute pourvue d'un crochet pour être suspendue par exemple sur les montants d'une structure existante de rayonnage. Les articles complémentaires proposés dans un certain rayon sont accrochés sur la crémaillère. La crémaillère est maintenue uniquement par le crochet à son extrémité haute, alors que son extrémité basse est entièrement libre.

Cela constitue un inconvénient du fait qu'une personne qui passe trop près risque de faire basculer le présentoir et même de le soulever de sorte que son crochet est libéré et le présentoir tombe par terre. Un autre inconvénient est que ce présentoir n'est pas apte à porter des articles relativement lourds et/ou fragiles.

En outre, il est impossible d'accrocher ce genre de présentoirs dans les rayons frais avec des meubles réfrigérés, d'autant plus qu'il est absolument exclu, pour des raisons d'hygiène et de technique, de percer des trous dans les parois métalliques de ces meubles. Par conséquent, les faces libres, en particulier les faces latérales de ces meubles, ne peuvent pas être exploitées.

Or, il existe un besoin de présentoirs non permanents de vente croisée qui d'une part sont facilement démontables et déplaçables pour être utilisés à des endroits différents, et qui d'autre part sont fermement fixés à un support potentiel qui aujourd'hui n'est pas utilisé pour ne pas abimer le support et laisser des trous de perçage ou similaire. Il s'agit en particulier des parois et des piliers métalliques dans un magasin, ou des montants des étagères ou bien des meubles pourvus d'un habillage métallique, tel que les meubles de réfrigération. En ce qui concerne toute structure portante, il est interdit d'y apporter une altération qui puisse entraîner un affaiblissement. Par conséquent, toutes ces surfaces libres sont relativement importantes dans les grandes surfaces de nos jours.

Le but de l'invention est de proposer un présentoir permettant d'utiliser des surfaces importantes jusqu'à ce jour non exploitées dans les lieux de vente, en particulier les parois métalliques, sans abîmer la surface de celles-ci par des trous de fixation. En outre, le présentoir selon l'invention est facile à monter, à démonter et à déplacer de manière à constituer un présentoir non permanent et facilement adaptable à des rayons différents dans un magasin. Il apporte en outre une grande modularité. Le présentoir selon l'invention est par ailleurs parfaitement apte à porter des articles relativement lourds et /fragiles tout en offrant une bonne marge de sécurité.

L'objet de l'invention est un présentoir comportant une crémaillère pourvue de trous d'accrochage de moyens de présentation d'articles, et des moyens de fixation de la crémaillère en position verticale sur un support, lesdits moyens de fixation comportant des aimants permanents disposés aux extrémités opposées de la crémaillère et aptes à fixer la crémaillère sur un support en ferrométal ou comportant un habillage en ferrométal, **caractérisé en ce que** lesdits aimants sont fixés sur la crémaillère de manière amovible par vissage dans un trou taraudé prévu à l'arrière de la crémaillère ;

Selon d'autres caractéristiques de l'invention :
- chaque aimant est pourvu d'une tige centrale filetée apte à être vissée dans ledit trou taraudé ou dévissée de celui-ci par une rotation de l'aimant ;
- la crémaillère est une crémaillère en U avec deux rangées de trous d'accrochage régulièrement espacés le long de la crémaillère, et chaque moyen de présentation comporte à son extrémité arrière deux pattes d'accrochage dirigées vers le bas pour être introduites dans deux trous juxtaposés des deux rangées de trous ;
- chaque moyen de présentation comporte en outre à son extrémité arrière deux pattes de retenue disposées en-dessous desdites pattes d'accrochage et inclinées en arrière pour être introduites dans deux trous juxtaposés des deux rangées de trous, la distance entre les extrémités fixes des pattes d'accrochage et les extrémités fixes des pattes de retenue correspondant sensiblement au pas des trous successifs dans la crémaillère ;

- chaque moyen de présentation comporte à sa partie arrière une plaque d'appui, lesdites pattes d'accrochage étant disposées sur le bord supérieur de la plaque, lesdites pattes de retenue étant disposées sur le bord inférieur de la plaque ;
- ledit trou taraudé à l'arrière de la crémaillère est prévu dans une plaquette en U emboitée dans ladite crémaillère en U ;
- le présentoir comporte un support de panneau d'affichage comportant une bande transversale pourvue de deux languettes élastiques de fixation s'étendant perpendiculairement à ladite bande pour être insérées par le haut dans ladite crémaillère en U ;
- ladite crémaillère comporte à au moins une de ses extrémités un deuxième trou apte à recevoir un crochet pour la suspension de la crémaillère après l'enlèvement de l'aimant disposé en haut de la crémaillère ;
- les aimants sont sur leur face devant être dirigée vers le support pourvus d'un revêtement de protection en un matériau souple ; et
- les moyens de présentation comportent au moins un moyen de présentation choisi parmi les broches, doubles broches ou petites étagères.

D'autres caractéristiques et avantages de l'invention ressortiront de la description qui va suivre d'un mode de réalisation non limitatif de l'invention, en référence aux figures annexées dans lesquelles :
- la figure 1 est une vue générale de face montrant le présentoir selon l'invention pourvu de moyens de présentation sous forme différentes disposés à plusieurs niveaux le long du présentoir ;
- la figure 2 est une coupe longitudinale médiane de la partie supérieure du présentoir de la figure 1 ;
- la figure 3 est une vue de dessus du présentoir selon l'invention ;
- la figure 4 est une vue partielle en perspective du présentoir selon l'invention pourvu d'un aimant permanent qui ici est détaché du présentoir proprement dit ;
- la figure 5 est une vue en perspective d'un moyen de présentation sous forme d'une broche ;
- la figure 6 est une vue en perspective d'un moyen de présentation sous forme d'une double broche ;
- la figure 7 est une vue en perspective d'un moyen de présentation sous forme d'une petite étagère ; et
- la figure 8 montre une vue de derrière d'un support de panneau d'affichage pouvant être disposé à l'extrémité haute du présentoir selon l'invention.

Dans les figures, les éléments identiques ou équivalents porteront les mêmes signes de référence.

La figure 1 montre un présentoir 1 comportant une crémaillère 2 pourvue de trous d'accrochage 3 de moyens de présentation d'articles qui seront décrits en détail plus loin. La crémaillère 2 est destinée à être fixée en position verticale sur un support tel qu'une paroi à l'aide de moyens de fixation 5. Ces moyens de fixation sont disposés au moins aux extrémités opposées de la crémaillère 2.

Selon une caractéristique importante de l'invention, les moyens de fixation 5 comportent des aimants permanents aptes à fixer la crémaillère sur un support 4 en ferrométal ou comportant un habillage en ferrométal.

Les aimants 5 sont fixés sur la crémaillère 2 de manière amovible par vissage dans un trou taraudé 6 (voir figure 4) prévu à l'arrière de la crémaillère 2. Dans l'exemple illustré, les aimants 5 ont une forme circulaire et sont pourvus d'une tige centrale filetée 7 apte à être vissée dans le trou taraudé 6 par une simple rotation de l'aimant.

La crémaillère du présentoir selon l'invention est de préférence une crémaillère en U avec deux rangées de trous d'accrochage oblongs 3 régulièrement espacés le long de la crémaillère.

Le trou taraudé 6 à la face arrière de la crémaillère est prévu dans une plaquette en U 8 qui est emboîtée dans la crémaillère en U 2. La partie taraudée du trou 6 est constituée par un écrou 9 fixé sur la face intérieure de la plaquette 8.

Des exemples de modes de réalisation des moyens de présentation sont illustrés aux figures 5, 6 et 7. Dans la figure 5, le moyen de présentation est une broche 10, dans la figure 6, le moyen de présentation est une double broche 11, et dans la figure 7, le moyen de présentation est une petite étagère 12 pourvue d'un rebord pour éviter que les produits présentés tombent s'ils sont exposés à un choc. Chacun de ces moyens de présentation 10, 11, 12 comporte à la partie supérieure de son extrémité arrière deux pattes d'accrochage 13 dirigées vers le bas pour être introduites dans deux trous juxtaposés 3 des deux rangées de trous.

Chacun des moyens de présentation 10, 11, 12 représentés aux figures 5, 6 et 7 comporte à sa partie arrière une plaque d'appui 14 sur le bord supérieur de laquelle les pattes d'accrochage 13 sont disposées.

Selon une caractéristique importante de l'invention, chaque moyen de présentation 10, 11, 12 comporte en outre deux pattes de retenue 15 disposées en-dessous des pattes d'accrochage 13, sur le bord inférieur de la plaque 14. Ces pattes de retenue sont destinées à être introduites dans deux trous juxtaposés 3 des deux rangées de trous pour empêcher le soulèvement de la broche 10, 11 vers le haut lorsqu'un client détache un article, ce qui autrement peut entraîner le décrochage complet de la broche qui alors tombe par terre. Ces pattes de retenue sont également utiles pour l'étagère 12 au cas où elle subit un choc par en-dessous qui risquerait de le décrocher complètement, avec la même conséquence.

La plaque 14 avec les pattes d'accrochage 13 et les pattes de retenue 15 peuvent avantageusement être obtenues à partir d'une ébauche découpée en une seule pièce définissant les formes de la plaque et des pattes. Ces dernières sont ensuite sont pliées en arrière pour former d'une part les pattes d'accrochage 13 en haut et d'autre part les pattes de retenue 15 en bas de la plaque 14.

La distance entre les extrémités fixes des pattes d'accrochage 13 et les extrémités fixes des pattes de retenue 15 correspond sensiblement au pas a des trous successifs dans la crémaillère (voir figure 2).

La crémaillère 2 comporte avantageusement à au moins l'une de ses extrémités un trou 16 effectué dans la plaquette en U 8 et disposé plus près de la face d'extrémité de celle-ci. Ce deuxième trou 16 dans la plaquette en U est destiné à recevoir un crochet 17, après dévissage de l'aimant correspondant 5. Ce dispositif permet de suspendre le présentoir sur une surface dont la partie supérieure est dépourvu de métal, alors que sa partie inférieur comporte une surface métallique sur laquelle l'aimant bas peut venir se fixer. Le présentoir est ainsi fixé à ses deux extrémités, ce qui apporte une bonne sécurité en évitant toute oscillation du présentoir.

Le présentoir selon l'invention comporte avantageusement un support de panneau d'affichage amovible 18 illustré séparément sur la figure 8. Le panneau d'affichage (non représente) est une communication vers le consommateur et peut constituer une PLV (publicité sur le lieu de vente) ou une ILP (information sur le lieu de vente) ou/et tout simplement afficher le prix des produits présentés. Le support de panneau d'affichage est formé par une bande transversale 19, de préférence métallique, pliée sur elle-même pour former une fente 20 dirigée vers le haut pour recevoir un panneau d'affichage (non représenté).

La bande transversale 19 et pourvue de deux languettes élastiques de fixation 21 qui avantageusement sont formées par un élément en U 22 fixé sur la face arrière de la bande 19, perpendiculairement à celle-ci. Les languettes de fixation sont adaptées pour être insérées par le haut dans la crémaillère 2, dans l'espace défini par celle-ci et par la plaquette en U 8. Grâce à leur élasticité, les languettes de fixation 21 prennent ainsi appui élastiquement contre les branches de l'élément en U 8 pour retenir le support de panneau d'affichage en place à l'extrémité haute de la crémaillère.

Les aimants 5 sont avantageusement sur leur face devant être dirigée vers le support pourvus d'un revêtement de protection 23 en un matériau souple tel que le caoutchouc ou une matière plastique adaptée. Grâce à ce revêtement, il n'y a aucun risque pour que les aimants puissent endommager le support métallique lors de l'installation du présentoir sur celui-ci ou lors de son enlèvement.

Finalement, la crémaillère selon l'invention peut être télescopique afin de permettre l'adaptation de son hauteur en fonction du besoin et / ou en fonction de la hauteur disponible pourvue d'un support métallique.

Ainsi est obtenu un présentoir facilement amovible et pouvant être installé sur tout support métallique tel que parois, piliers, poteaux, montants métalliques ou meubles habillés de panneaux métalliques. Il est apte à supporter des articles relativement lourd pesant ensemble jusqu'à 10 kg, tout en garantissant une bonne marge de sécurité.

Le présentoir selon l'invention offre une grande modularité grâce au fait que les trous d'accrochage sont très nombreux et disposés sur toute la longueur de la crémaillère. Par conséquent, l'espacement entre les moyens de présentation peut être librement adapté en fonction de la hauteur des articles présentés et il est également possible d'utiliser des moyens de présentation différents à des niveaux différents.

Les surfaces susceptibles de recevoir des présentoirs sont ainsi fortement augmentées grâce à l'invention et en plus, le présentoir peut être placé à des endroits qui jusqu'ici ne permettaient pas l'installation de présentoirs, en particulier dans les rayons frais.

## Revendications

1. Présentoir comportant une crémaillère (2) pourvue de trous d'accrochage (3) de moyens de présentation d'articles (10, 11, 12), et des moyens de fixation (5) de la crémaillère (2) en position verticale sur un support (4), lesdits moyens de fixation (5) comportant des aimants permanents disposés aux extrémités opposées de la crémaillère (2) et aptes à fixer la crémaillère sur un support (4) en ferrométal ou comportant un habillage en ferrométal, **caractérisé en ce que** lesdits aimants (5) sont fixés sur la crémaillère (2) de manière amovible par vissage dans un trou taraudé (6) prévu à l'arrière de la crémaillère.

2. Présentoir selon la revendication 1, **caractérisé en ce que** chaque aimant (5) est pourvu d'une tige centrale filetée (7) apte à être vissée dans ledit trou taraudé (6) ou dévissée de celui-ci par une rotation de l'aimant.

3. Présentoir selon l'une quelconque des revendications précédentes, **caractérisé en ce que** la crémaillère (2) est une crémaillère en U avec deux rangées de trous d'accrochage (3) régulièrement espacés le long de la crémaillère, et que chaque moyen de présentation (10, 11, 12) comporte à son extrémité arrière deux pattes d'accrochage (13) dirigées vers le bas pour être introduites dans deux trous juxtaposés (3) des deux rangées de trous.

4. Présentoir selon la revendication 3, **caractérisé en ce que** chaque moyen de présentation (10, 11, 12) comporte en outre à son extrémité arrière deux pattes de retenue (15) disposées en-dessous desdites pattes d'accrochage (13) et inclinées en arrière pour être introduites dans deux trous juxtaposés (3) des deux rangées de trous, la distance entre les extrémités fixes des pattes d'accrochage (13) et les extrémités fixes des pattes de retenue (15) correspondant sensiblement au pas (a) des trous successifs (3) dans la crémaillère (2).

5. Présentoir selon la revendication 3 ou 4, **caractérisé en ce que** chaque moyen de présentation (10, 11, 12) comporte à sa partie arrière une plaque d'appui (14), lesdites pattes d'accrochage (13) étant disposées sur le bord supérieur de la plaque (14), lesdites pattes de retenue (15) étant disposées sur le bord inférieur de la plaque.

6. Présentoir selon l'une quelconque des revendications 3 à 5, **caractérisé en ce que** ledit trou taraudé (6) à l'arrière de la crémaillère (2) est prévu dans une plaquette en U (8) emboitée dans ladite crémaillère en U (2).

7. Présentoir selon l'une quelconque des revendications 3 à 6, **caractérisé en ce qu'il** comporte en outre un support de panneau d'affichage (18) comportant une bande transversale (19) pourvue de deux languettes élastiques de fixation (21) s'étendant perpendiculairement à ladite bande (19) pour être insérées par le haut dans ladite crémaillère en U (2).

8. Présentoir selon l'une quelconque des revendications précédentes, **caractérisé en ce que** ladite crémaillère (2) comporte à au moins une de ses extrémités un deuxième trou (16) apte à recevoir un crochet (17) pour la suspension de la crémaillère après l'enlèvement de l'aimant (5) disposé en haut de la crémaillère.

9. Présentoir selon l'une quelconque des revendications précédentes, **caractérisé en ce que** les aimants (5) sont sur leur face devant être dirigée vers le support (4) pourvus d'un revêtement de protection (23) en un matériau souple.

10. Présentoir selon l'une quelconque des revendications précédentes, **caractérisé en ce que** les moyens de présentation (10, 11, 12) comportent au moins un moyen de présentation choisi parmi les broches (10), doubles broches (11) ou étagères (12).
